# FASCICULE DE BREVET EUROPEEN

(11) **EP 0 065 914 B1**
(45) Date de publication et mention de la délivrance du brevet: **12.12.1984**
(21) Numéro de dépôt: 82400886.6
(22) Date de dépôt: 12.05.1982
(51) Int. Cl.: E04F 13/12

(54) **Profilés pour bardages isolés à trame croisée**
Profile für isolierte Verkleidungen in einem Kreuzraster
Profiles for insulating cross-shaped screen coverings

(30) Priorité: 22.05.1981 FR 8110232
(43) Date de publication de la demande: 01.12.1982
(73) Titulaire: Société Anonyme de Construction et de Galvanisation de Montataire, Société dite:, F-75426 Paris Cédex 09 (FR)
(72) Inventeur: Keraval, Gérard, Nogent Sur Oise 60100 Creil (FR); Boucher, Michel, F-60670 Laigneville (FR)
(74) Mandataire: Bressand, Georges

## Description

La présente invention est relative à un profilé destiné à la réalisation de parois, notamment pour bardages isolés à trame croisée.

On réalise actuellement des bardages qui comprennent une paroi intérieure constituée d'un assemblage de profilés métalliques nervurés disposés horizontalement, séparée par une couche d'un matériau isolant d'une paroi extérieure également constituée de profilés métalliques nervurés disposés généralement verticalement. La liaison entre parois intérieures et extérieures est généralement effectuée aux points de croisement des rives de ces nervures.

Le brevet FR-A-2253898 décrit un profilé à section générale en forme de U, du type comportant une âme encadrée par des ailes bordées par des rives rabattues vers l'extérieur et terminées par des rebords. Cependant, l'agencement de ces profilés à essentiellement un but esthétique et ne fournit pas de rigidité de la paroi.

Un des buts de la présente invention est de réaliser un profilé qui, lorsqu'il est assemblé pour former une paroi, fournisse une amélioration importante de la rigidité de cette paroi.

La présente invention a ainsi pour objet un profilé à section générale en forme de U, destiné notamment à la réalisation de bardages, du type comportant une âme encadrée par des ailes bordées par des rives rabattues vers l'extérieur et terminées par des rebords dirigés vers la base du U, caractérisé en ce que chaque aile comprend une première partie et une seconde partie, chaque rive et la partie adjacente de l'aile faisant saillie vers l'intérieur du U, ladite première partie étant reliée au bord correspondant de l'âme par la seconde partie perpendiculaire à cette âme, qui sert de butée pour les ailes respectives de deux profilés juxtaposés, de sorte que lors de l'assemblage de deux profilés juxtaposés, les premières parties et les rives adjacentes de ces profilés forment un caisson par emboîtement réciproque des rives et des rebords.

Ladite première partie est constituée par une face plane reliée à la seconde partie par un épaulement incliné tourné vers l'intérieur.

Selon une autre caractéristique de la présente invention, ladite seconde partie comporte une rainure tournée vers l'extérieur, de sorte que lors de l'assemblage de deux profilés juxtaposés, les rainures de deux ailes adjacentes forment un canal pouvant éventuellement recevoir un joint d'étanchéité.

Les profilés selon la présente invention comportent chacun une âme sensiblement plane comportant éventuellement des nervures, encadrée par des ailes qui sont bordées par des rives rabuttues parallèles à l'âme. Les rives sont terminées par des rebords qui sont repliés vers l'âme d'un angle au moins égal à 90° et variable suivant les ailes respectives de chaque profilé.

En effet, les profilés sont conçus de façon telle qu'une des deux ailes présente une hauteur supérieure à l'autre, la largeur de la rive correspondant à l'aile la plus haute étant également supérieure à la largeur de la rive de l'aile relativement la moins haute, de façon à permettre, lors de l'assemblage de deux profilés juxtaposés, l'emboîtement de l'aile relativement la moins haute, de sa rive et de son rebord sous l'aile relativement la plus haute, sa rive et son rebord.

En adaptant de façon appropriée les hauteur et largeur respectives, compte tenu de l'épaisseur des tôles des profilés, on obtient une paroi plane présentant une régularité d'aspect du pas qui est recherchée pour ce type de construction.

D'autres caractéristiques et avantages de la présente invention apparaîtront au cours de la description qui va suivre, faite en se référant aux dessins annexés sur lesquels:
- la Fig. 1 est une vue en perspective avec coupe partielle d'un bardage à trame croisée comportant une paroi intérieure constituée d'un assemblage de profilés selon la présente invention;
- la Fig. 2 est une vue en coupe transversale d'un profilé selon la présente invention comportant une couche d'un élément isolant;
- les Fig. 3 et 4 sont des modes de réalisation particuliers des branches du profilé selon la présente invention formant caisson après assemblage.

Le bardage isolé à trame croisée représenté à la Fig. 1 comporte une paroi intérieure 1 constituée d'un assemblage de profilés 2 selon la présente invention, qui sont fixés sur un poteau 3 d'une charpente métallique par l'intermédiaire de moyens de fixation tels que vis auto-taraudeuses, spittage, etc., non représentés.

Une couche d'un matériau isolant 4 est interposée entre la paroi 2 et une paroi extérieure 5 également constituée de profilés d'un autre type disposés verticalement et fixés au profilé 2 de la paroi 1 par des moyens de fixation du type précédent également non représentés.

Lorsqu'ils sont assemblés, les profilés 2 forment des caissons 6 concourant à la rigidification de la paroi.

Le profilé. selon la présente invention représenté en coupe à la Fig. 2 présente une section générale en forme de U et comporte une âme 7 sensiblement plane munie de nervures 8 parallèles entre elles et au bord de l'âme et faisant saillie vers l'intérieur du U.

L'âme 7 est encadrée par des ailes 9a et 9b bordées par des rives 10a et 10b et terminées par des rebords 11 a et 11 b.

Les ailes comportent une partie faisant saillie vers l'intérieur du U, par rapport aux bords de l'âme, avec la rive correspondante. Cette partie en saillie de l'aile sera décrite en référence à l'aile 9b, étant bien entendu que l'aile 9a est symétrique de l'aile 9b.

L'aile 9b comporte donc une première partie en saillie constituée d'une surface plane 12b reliée à une seconde partie 13b perpendiculaire à l'âme 7, par l'intermédiaire d'un épaulement incliné 14b tourné vers l'intérieur du U.

L'aile 9b est bordée par une rive 10b plane et parallèle à l'âme 7 qui est terminée par un rebord 11 b replié vers l'âme du U, à 90° par rapport à la rive 10b.

L'aile 9b qui vient d'être décrite sera dénommée ci-après aile extérieure par rapport à l'aile 9a dénommée aile intérieure pour expliquer le mécanisme d'emboitement réciproque de ces deux ailes.

Comme cela est représenté à la Fig. 2, le profilé peut comporter, maintenue à l'intérieur des ailes 9a et 9b, contre l'âme 7, une couche 15 d'un matériau isolant prédécoupé à ia dimension appropriée qui peut être bloquée contre les épaulements inclinés 14a et 14b des ailes afin de la maintenir en place dans le profilé.

Sur les Fig. 3 et 4, ont été représentés l'emboitement de l'aile intérieure 9a dans l'aile extérieure 9b ainsi que deux variantes relatives à la seconde partie 13a et 13b des ailes.

En effet, on peut prévoir dans la surface plane de la partie 13b, une rainure 16b, représentée à la Fig. 3 qui présente la forme générale d'un U à base plane et dont les branches sont évasées vers l'extérieur. Sur la Fig. 4 repré₋ sentant une variante de la Fig. 3, la rainure 17b ménagée dans la seconde partie 13b, présente une forme demi-cylindrique.

Lorsque les ailes 9a et 9b sont emboitées, la rainure 16b et la rainure correspondante 16a, ainsi que la rainure 17b et la rainure correspondante 17a, forment un canal permettant la mise en place d'un joint d'étanchéité à l'air et autres agents atmosphériques.

On peut constater sur les Fig. 3 et 4, que pour permettre l'emboitement, l'aile extérieure 9b doit présenter une hauteur supérieure à l'aile 9a, et que la rive 10b doit avoir une largeur intérieur permettant de recevoir la largeur extérieure de la rive 10a. Le rebord 1 1 est également replié vers l'âme du U mais d'un angle supérieur à 90° par rapport à la rive 10a de façon à permettre l'emboitement réciproque des ailes de deux profilés juxtaposés.

Le caisson désigné par la référence générale 6 ainsi formé par l'emboitement des ailes, rives et rebords correspondants de deux ailes adjacentes de deux profilés juxtaposés constitue un élément de rigidification de la paroi intérieure du bardage selon la présente invention qui présente en outre l'avantage de pouvoir maintenir en place, sans fixation, un élément isolant.

## Revendications

1. Profilé à section générale en forme de U, destiné notamment à la réalisation de bardages, du type comportant une âme (7) encadrée par des ailes (9a, 9b) bordées par des rives (10a, 10b) rabattues vers l'extérieur et terminées par des rebords dirigés vers la base du U (11 a, 11b), caractérisé en ce que chaque aile (9a, 9b) comprend une première partie 12a et 14a, 12b et 14b) et une seconde partie (13a, 13b), chaque rive (10a, 10b) et chaque première partie (12a et 14a; 12b et 14b) saillie vers l'intérieur de U faisant, ladite première partie (12a et 14a, 12b et 14b) étant reliée au bord correspondant de l'âme par la seconde partie (13a, 13b) perpendiculaire à cette âme, qui sert de butée pour les ailes respectives de deux profilés juxtaposés, de sorte que lors de l'assemblage de deux profilés juxtaposés, les premières parties (12a et 14a, 12b et 14b) et les rives (10a, 10b) adjacentes de ces profilés forment un caisson par emboitement réciproque des rives (11 a, 11 b) et des rebords.

2. Profilé selon la revendication 1, caractérisé en ce que l'âme est plane et comporte des nervures parallèles aux bords de l'âme.

3. Profilé selon la revendication 1 ou 2, caractérisé en ce que les rives sont planes et parallèles à l'âme.

4. Profilé selon la revendication 1, caractérisé en ce que ladite première partie est constituée d'un face plane (12a, 12b) parallèle à la seconde partie (13a, 13b) et relié à celle ci par un épaulement incliné (14a, 14b) tourné vers l'intérieur.

5. Profilé selon la revendication 1, caractérisé en ce que la seconde partie comporte une rainure tournée vers l'extérieur, de sorte que lors de l'assemblage de deux profilés juxtaposés, les rainures de deux ailes adjacentes forment un canal pouvant éventuellement recevoir un joint d'étanchéité.

6. Profilé selon la revendication 5, caractérisé en ce que la rainure est demi-cylindrique.

7. Profilé selon la revendication 5, caractérisé en ce que la rainure est en forme de U évasé vers l'extérieur.

8. Profilé selon l'une quelconque des revendications précédentes, caractérisé en ce que la hauteur de l'aile extérieure et la largeur de la rive extérieure correspondante permettent un emboitement de l'aile intérieure et de la rive intérieure correspondante, le rebord de la rive extérieure étant replié à 90° par rapport à la surface de cette rive, alors que le rebord de la rive intérieure est replié d'un angle supérieur à 90°.

## Patentansprüche

1. Profilstück mit U-förmigem Querschnitt, insbesondere für Wände, bestehend aus einem Boden (7), diesen einrahmenden Schenkeln (9a, 9b) und von diesen nach außen abgewinkelten Randieisten (10a, b), die durch zum Boden des U ragende Ränder (11 a, b) begrenzt sind, dadurch gekennzeichnet, daß jeder Schenkel (9a, 9b) ein erstes Teil (12, 14a; 12b, 14b) und ein zweites Teil (13a, 13b) aufweist, daß jede Randleiste (10a, 10b) und jedes erste Teil (12a, 14a; 12b, 14b) zum Innern des U vorspringen, daß das erste Teil (12a, 14a; 12b, 14b) mit dem Rand des Bodens über das zweite Teil (13a, 13b) verbunden ist, das senkrecht zu dem Boden orientiert ist, der als Anschlag für die jeweiligen Schenkel zweier benachbarter Profilstücke dient, so daß beim Zusammensetzen zweier benachbarter Profilstücke die ersten Teile (12a, 14a; 12b, 14b) und die angrenzenden Randleisten (10a; 10b) dieser Profile einen Kasten durch Aneinanderfügen der Randleisten (10a; 10b) und der Ränder (11a; 11b) bilden.

2. Profilstück nach Anspruch 1, dadurch gekennzeichnet, daß der Boden eben ist und Rippen aufweist, die parallel zu den Rändern des Bodens sind.

3. Profilstück nach Anspruch 1 oder 2, dadurch gekennzeichnet, daß die Randleisten eben und parallel zum Boden sind.

4. Profilstück nach Anspruch 1, dadurch gekennzeichnet, daß das erste Teil aus einem ebenen Stück (12a; 12b) besteht, das parallel zum zweiten Teil (13a, 13b) verläuft und über eine geneigte, nach innen gerichtete Schulter (14a; 14b) mit diesem verbunden ist.

5. Profilstück nach Anspruch 1, dadurch gekennzeichnet, daß das zweite Teil eine nach außen offene Rille aufweist, so daß beim Zusammenfügen zweier benachbarter Profilstücke die Rillen zweier aneinandergrenzender Schenkel einen Kanal bilden, der ggf, eine Dichtung aufnehmen kann.

6. Profilstück nach Anspruch 5, dadurch gekennzeichnet, daß die Rille halb-zylindrisch ist.

7. Profilstück nach Anspruch 5, dadurch gekennzeichnet, daß die Rille die Form eines nach außen sich erweiterndes U hat.

8. Profilstück nach einem der vorhergehenden Ansprüche, dadurch gekennzeichnet, daß die Höhe des äußeren Schenkels und die Breite der aüßeren Randleiste die Umhüllung des inneren Schenkels und der inneren Randleiste gestattet, wobei der Rand der äußeren Randleiste um 90°, bezogen auf die Fläche dieser Randleiste, und der Rand, der inneren Randleiste um einen Winkel größer als 90° umgebogen ist.

## Claims

1. A generally U-shaped section member intended in particular for the construction of coverings, of the type comprising a web (7) having on each side wings (9a, 9b) bordered by edge portions (10a, 10b) which are folded outwardly and terminate in flanges (11 a, 11 b) extending toward the base of the U, characterised in that each wing (9a, 9b) comprises a first part (12a and 14b, 12b and 14b) and a second part (13a, 13b), each edge portion (10a, 10b) and each first part (12a and 14a; 12b and 14b) projecting toward the interior of the U, said first part (12a and 14a; 12b and 14b) being connected to the corresponding edge of the web by the second part (13a, 13b) which is perpendicular to this web and acts as an abutment for the respective wings of two juxtaposed section members, so that, upon the assembly of two juxtaposed section members, the first parts (12a and 14a, 12b and 14b) and the adjacent edge portions (12a, 12b) of these section members form a box structure by the reciprocal interengagement of the edge portions (10a, 10b) and the flanges (11 a, 11 b).

2. A section member according to claim 1, characterised in that the web is planar and comprises ribs parallel to the edges of the web.

3. A section member according to claim 1 or 2, characterised in that the edge portions are planar and parallel to the web.

4. A section member according to claim 1, characterised in that said first part is constituted by a planar surface (12a, 12b) parallel to the second part (13a, 13b) and connected to the latter by an inclined shoulder (14a, 14b) facing toward the interior.

5. A section member according to claim 1, characterised in that the second part comprises a groove facing toward the exterior so that, upon the assembly of two juxtaposed section members, the grooves of two adjacent wings form a passageway which may receive if desired a sealing element.

6. A section member according to claim 5, characterised in that the groove is semicylindrical.

7. A section member according to claim 5, characterised in that the groove has an outwardly divergent U shape.

8. A section member according to any one of the preceding claims, characterised in that the height of the exterior wing and the width of the corresponding exterior edge portion permit an interengagement of the interior wing and of the corresponding interior edge portion, the flange of the exterior edge portion being folded at 90° with respect to the surface of this edge portion, while the flange of the interior edge portion is folded at an angle exceeding 90°.
